# EUROPÄISCHE PATENTSCHRIFT

(11) **EP 0 128 418 B1**
(45) Veröffentlichungstag und Bekanntmachung des Hinweises auf die Patenterteilung: **24.02.1988**
(21) Anmeldenummer: 84105902.5
(22) Anmeldetag: 24.05.1984
(51) Int. Cl.: G21F 5/00

(54) **Betonbehälter zur Aufnahme bioschädlicher Stoffe**
Concrete container for storing dangerous materials
Conteneur en béton pour le stockage de déchets dangereux

(30) Priorität: 11.06.1983 DE 3321250
(43) Veröffentlichungstag der Anmeldung: 19.12.1984
(73) Patentinhaber: TRANSNUKLEAR GmbH, D-6450 Hanau 11 (DE)
(72) Erfinder: Vygen, Peter, Dr. Dr.-Ing., D-8755 Alzenau (DE); Christ, Bernhard, Dr. Dipl.-Chem., D-6090 Rüsselsheim (DE)
(74) Vertreter: Nowak, Gerhard

(56) Entgegenhaltungen:
- DE-A- 2 338 480
- DE-A- 3 015 553
- FR-A- 1 278 475
- FR-A- 1 411 473
- FR-A- 2 055 982
- FR-A- 2 445 590
- FR-A- 2 495 817
- US-A- 4 123 392

## Beschreibung

Gegenstand der Erfindung ist ein Betonbehälter mit Stahlbewehrung zur Aufnahme bioschädlicher Stoffe, insbesondere zur Aufnahme radioaktiver Abfälle, bestehend aus einem Grundkörper mit Deckel sowie Aufhängeeinrichtungen.

Bioschädliche Stoffe, wie gefährlicher Industriemüll und insbesondere radioaktive Abfälle aus kerntechnischen Anlagen, Industrie und Krankenhäusern, müssen entsprechend den gesetzlichen Erfordernissen verpackt werden, ehe sie in einer geeigneten Deponie gelagert werden dürfen. Vielfach werden dazu Betonbehälter verwendet, in denen die meist von Blechemballagen umschlossenen bioschädlichen Stoffe eingebracht werden. Die Betonbehälter müssen stabil ausgelegt sein und fallweise radioaktive Strahlung abschirmen, damit die Sicherheit der Biosphäre bei der Handhabung, dem Transport und bei der Zwischen- und Endlagerung gewährleistet ist. Das gilt besonders auch für Unfallsituationen.

Bekannte Betonbehälter, wie in den DE-GM 77 36411 und DE-GM 79 20 754 beschrieben, besitzen den Nachteil, daß sie stoßempfindlich sind und bei unsachgemäßer Handhabung gravierende Abplatzungen und Ausbrüche sowie durchgehende Risse im Beton entstehen können, so daß die Integrität der Behälter nicht sichergestellt bleibt. Vor allem bei Transportunfällen, wie Absturz bzw. Fall aus mehreren Metern Höhe und Bränden, können erhebliche Schäden an den Betonbehältern auftreten, wodurch eine Gefährdung der Umgebung durch das bioschädliche Behälterinventar, z. B. durch radioaktive Strahlung, erfolgen kann.

Der vorliegenden Erfindung lag daher die Aufgabe zugrunde, einen Betonbehälter mit Stahlbewehrung zur Aufnahme bioschädlicher Stoffe, insbesondere zur Aufnahme radioaktiver Abfälle, zu schaffen, bestehend aus einem Grundkörper mit Deckel sowie Aufhängeeinrichtungen, der auch bei unsachgemäßer Handhabung, Unfällen und Schadensfeuer den sicheren Einschluß des Behälterinventars ohne Gefährdung der Umgebung ermöglicht.

Aus der FR-A-1 411 473 ist ein zweischaliger Behälter zum Aufnehmen radioaktiver Abfälle bekannt, wobei die innere Schale druckfester ausgebildet ist.

Diese Aufgabe wurde erfindungsgemäß dadurch gelöst, daß zumindest der Grundkörper aus einer inneren Schale und einer äußeren Schale besteht, wobei der Beton der dünneren äußeren Schale eine geringer Druckfestigkeit als der Beton der innere Schale besitzt und die inneren Schale mit der äußeren Schale durch Sollbruchstellen und Verformungsbereich aufweisende Anker verbunden ist. Auch der Deckel des Behälters kann entsprechend aufgebaut sein.

Vorzugsweise beträgt die Dicke der äußeren Schale 2 bis 6 cm und ist aus einem porösen Beton gefertigt. Es ist auch günstig, wenn der Beton der äußeren Schale geschäumte Kunststoffkügelchen enthält. Weiterhin ist es vorteilhaft, wenn zwischen der inneren Schale und der äußeren Schale eine Schicht aus nicht brennbaren schlecht wärmeleitenden Kunststoffen, Glasfasern oder Grafitfasern angeordnet ist.

Die Aufhängeeinrichtungen des Betonbehälters sind vorteilhafterweise über Sollbruchstellen bildende Verknüpfungen und/oder Verformungselemente mit der Bewehrung der inneren Schale verbunden. Zusätzlich können sie auch noch mit der Bewehrung der äußeren Schale verbunden sein. Als günstig hat es sich außerdem erwiesen, wenn die Verknüpfungen und die Verformungselemente in Beton oder anderes Dämpfungsmaterial eingebettet sind, wobei hierzu ein Beton verwendet wird, der die Betonqualität der äußeren Schale besitzt.

Die Abbildungen bis IV zeigen schematisch einen erfindungsgemäßen Betonbehälter in beispielhafter Ausführungsform, wobei Abbildung 1 einen Längsschnitt, Abbildung 11 die Details zwischen innerer und äußerer Schale und die Abbildungen 111 und IV die Anordnung der Aufhängeeinrichtungen wiedergeben.

Der zylindrische, würfel- oder quaderförmige Betonbehälter, besteht aus einem Grundkörper (1) und einem Deckel (5), die beide mit einer Stahlbewehrung (7) versehen sind. Außerdem sind am Betonbehälter Aufhängeeinrichtungen in Form von Tragösen (14) oder Eckbeschlägen (16) befestigt. Im Behälterinnern befinden sich die radioaktiven Stoffe, zumeist in einem Blechfaß (6) eingeschlossen. Der Zwischenraum zwischen Blechfaß (6), Grundkörper (1) und Deckel (5) kann ein Verfüllmaterial enthalten. Der Grundkörper (1) und gegebenenfalls auch der Deckel (5) bestehen aus einer inneren Schale (2) und einer äußeren Schale (3). Die innere Schale (2) ist aus Beton hoher Druckfestigkeit, z. B. Schwerbeton (Druckfestigkeit: 60-64 N/mm², Dichte: 3,5-3,7 g/cm³ gefertigt und weist gegenüber der aus Beton niedrigerer Festigkeit hergestellten äußeren Schale (3) eine wesentliche größere Dicke auf. Während die Betondicke der inneren Schale (2) oft 15 bis 20 cm betragen kann, ist die Dicke der äußeren Schale (3) geringer als 10 cm. Die äußere Schale (3) ist mit einer Bewehrung (8) versehen, die im Vergleich zur starken Stahlbewehrung (7) der inneren Schale (2), welche die Sicherheits-, Trag-, Stabilitäts- und gegebenenfalls die hauptsächliche Strahlenabschirmfunktion erfüllt, von geringerer Stärke ist. Beispielsweise besteht die Bewehrung (8) aus einem Maschendrahtgeflecht, gewelltem Lochblech oder aus einer geeigneten Drahtspirale. Die äußere Schale (3) übernimmt wegen der entsprechend gewählten geringen Betongüte in Verbindung mit der geringeren Schichtdicke und der schwächeren Bewehrung energieverzehrende Stoßdämpfungs- und Sollbruchsfunktionen am Behälter.

Beim Schadensfall wird nur die äußere Schale (3) beschädigt oder zerbricht, ohne daß die Sicherheitsfunktionen der inneren Schale (2) beeinträchtigt werden. Das gilt auch für ein Schadensfeuer, das allenfalls die äußere Schale (2) beschädigt. Als günstig für die Stoßdämpfung hat es sich erwiesen, wenn die äußere Schale (3) eine Dicke von 3 bis 6 cm aufweist. Aus Gewichts-, Dämpfungs- und Wärmeisolationsgründen ist es vorteilhaft, als Material für die äußere Schale (3) porösen Beton zu verwenden. Dazu geeignet sind u.a. Gasbeton, Naturbimsbeton, Blähton- und Blähschieferbeton, Hüttenbimsbeton und Aschesinterbeton. Besonders vorteilhaft ist es, wenn der Beton der äußeren Schale (3) geschäumte Kunststoffkügelchen enthält.

In manchen Anwendungsfällen ist es günstig, wenn zwischen der inneren Schale (2) und der äußeren Schale (3) eine Schicht (4) aus nicht brennbaren Kunststoffen, z. B. in geschäumter Form, Glasfasern, z. B. als Matten, oder Grafitfasern z. B. als Flies, angeordnet ist. Diese Schicht (4) verbessert wegen der elastischen Eigenschaften der genannten Materialien zusätzlich die Stoßdämpfung und Wärmeisolation.

Der erfindungsgemäße Betonbehälter ist einfach herstellbar. Zunächst kann die innere Schale (2), die außen mit Ankern (10) versehen ist, gefertigt werden. Dabei ist es gegebenenfalls möglich, den äußeren Bereich der inneren Schale (2) durch Eingießen von Matten oder Draht zu verstärken. Anschließend wird durch Ausgießen des Zwischenraumes zwischen der inneren Schale (2) und einer Betongußform die äußere Schale (3) über die Ankerbefestigungen (11) angegossen. Die Schicht (4) wird vor dem Betonieren der äußeren Schale (3) um die bereits betonierte innere Schale (2) gelegt. Auch das Aufbetonieren der äußeren Schale (3) im Deckel-und Stirnseitenbereich bereitet keine Schwierigkeiten.

Die innere Schale (2) wird mit der äußeren Schale (3) durch Sollbruchstellen (11) und Verformungsbereiche (12) aufweisende Anker (13) verbunden. Als Anker (13) mit Sollbruchstellen (11) können Eisenstäbe oder Drähte verwendet werden, deren Querschnitt an der Sollbruchstelle (11), die sich entweder innerhalb der äußeren Schale (3), innerhalb der Schicht (4) oder im Nahtstellenbereich beider Schalen befinden, entsprechend geschwächt ist. Auch sind Anker, die sich bei Überschreitung einer zulässigen Druckbeanspruchung durch Abscheren als zwei Teile ineinanderschieben, einsetzbar. Als Anker (13) mit Verformungsbereichen (12), die sich in entsprechenden Positionen wie die Sollbruchstellen (11) befinden können, sind Anker mit Sicken oder spiralfederähnliche Anker einsetzbar. Die Anker (13) nehmen entweder Verformungsenergie auf oder bewirken ein gezieltes Abplatzen der äußeren Schale (3) und deren energieverzehrendes Zerbröseln im Bedarfsfall.

Besonders günstig ist es, wenn die Aufhängeeinrichtungen (14, 16) über Sollbruchstellen bildende Verknüpfungen (15, 19) und/oder Verformungselemente (18) mit der Bewehrung (7) verbunden sind, wobei die Verknüpfungen (15, 19) bzw. die Verformungselemente (18) von Beton (20), dessen Qualität der Betonqualität der äußeren Schicht (3) entspricht, oder von anderem Dämpfungsmaterial umgeben sind. Vorteilhafterweise werden die Aufhängeeinrichtungen (14, 16) zusätzlich mit der Bewehrung (8) der äußeren Schale (3) verbunden.

Bei einem Fall oder starken Stoß auf die Tragösen (14) oder auf die ebenfalls als Aufhängeeinrichtungen dienenden Eckbeschläge (16), letztere meist bei würfel- oder quaderförmigen Betonbehältern verwendet, deckel- und auch oft bodenseitig angebracht, wird die Energie über die Sollbruchstellen bildende Verknüpfungen (15), oder Verformungselemente (18) verzehrt.

So ist es beispielsweise möglich, die Tragösen (14) an die Bewehrung (7) der inneren Schale (2) seitlich z. B. durch eine Schweißnaht zu verbinden, daß diese Verknüpfung (15) als Sollbruchstelle bei unzulässiger Belastung wirksam wird. Der in einer Schutzhülse (17) befindliche Beton (20) wirkt dann als stoßdämpfender Puffer. Die innere Schale (2) wird auf diese Weise geschützt. Die Tragöse (14) kann auch zusätzlich an der Bewehrung (8) befestigt sein. Erfolgt ein starker Stoß oder Sturz auf die Eckbeschläge (16), wird die zu verzehrende Energie teils über die Bewehrung (8) der äußeren Schale (3) teils über Verformungselemente (18) bzw. als Sollbruchstellen ausgebildete Verknüpfungen (19) analog der Sollbruchstelle an den Tragösen (14) auf den dann zerbröckelnden Beton (20) übertragen und vernichtet. Anstatt des Betons (20) ist auch anderes geeignetes Dämpfungsmaterial verwendbar.

Mit seiner äußeren Schale (3) besitzt der erfindungsgemäße Betonbehälter einen wirksamen und billigen Schutz der Integrität der inneren Schale (2) bei Fall, Stoß und Brand. Kosten-, Material- und Handhabungsaufwand sind gering. In vielen Anwendungsfällen kann der erfindungsgemäße Betonbehälter sogar aufwendige und teure Stahlbehälter ersetzen.

## Patentansprüche

1. Betonbehälter mit Stahlbewehrung zur Aufnahme bioschädlicher Stoffe, insbesondere radioaktiver Abfälle, bestehend aus einem Grundkörper mit Deckel sowie Aufhängeeinrichtungen, dadurch gekennzeichnet, daß zumindest der Grundkörper (1) aus einer inneren Schale (2) und einer äußeren Schale (3) besteht, wobei der Beton der dünneren äußeren Schale (3) eine geringere Druckfestigkeit als der Beton der inneren Schale (2) besitzt, und die innere Schale (2) mit der äußeren Schale (3) durch Sollbruchstellen (11) und Verformungsbereiche (12) aufweisende Anker (13) verbunden ist.

2. Betonbehälter nach Anspruch 1, dadurch gekennzeichnet, daß die äußere Schale (3) eine Dicke von 2 bis 6 cm aufweist.

3. Betonbehälter nach Anspruch 1 und 2, dadurch gekennzeichnet, daß das Material der äußeren Schale (3) aus porösem Beton besteht.

4. Betonbehälter nach den Ansprüchen 1 bis 3, dadurch gekennzeichnet, daß der Beton der äußeren Schale (3) geschäumte Kunststoffkügelchen enthält.

5. Betonbehälter nach den Ansprüchen 1 bis 4, dadurch gekennzeichnet, daß zwischen der inneren Schale (2) und der äußeren Schale (3) eine Schicht (4) aus nicht brennbaren, schlecht wärmeleitenden Kunststoffen, Glasfasern oder Grafitfasern angeordnet ist.

6. Betonbehälter nach den Ansprüchen 1 bis 5, dadurch gekennzeichnet, daß die Aufhängeeinrichtungen (14, 16) über Sollbruchstellen bildende Verknüpfungen (15, 19) und/oder Verformungselemente (18) mit der Bewehrung (7) der inneren Schale (2) verbunden sind.

7. Betonbehälter nach den Ansprüchen 1 bis 6, dadurch gekennzeichnet, daß die Verknüpfungen (15, 19) und die Verformungselemente (18) von Beton (20), dessen Qualität der Betonqualität der äußeren Schale (3) entspricht, oder von anderem Dämpfungsmaterial umgeben sind.

8. Betonbehälter nach den Ansprüchen 1 bis 7, dadurch gekennzeichnet, daß die Aufhängeeinrichtungen (14, 16) zusätzlich mit der Bewehrung (8) der äußeren Schale (3) verbunden sind.

## Claims

1. A concrete container with steel reinforcement for receiving biologically harmful substances, in particular radioactive waste, consisting of a base member with lid and suspension means, characterised in that at least the base member (1) consists of an inner shell (2) and an outer shell (3), the concrete of the thinner outer shell (3) having a lower resistance to pressure than the concrete of the inner shell (2) and the inner shell (2) being connected to the outer shell (3) by anchors (13) having predetermined breakage points (11) and deformation regions (12).

2. A concrete container according to claim 1, characterised in that the outer shell (3) has a thickness of from 2 to 6 cm.

3. A concrete container according to claims 1 and 2, characterised in that the material of the outer shell (3) is composed of porous concrete.

4. A concrete container according to claims 1 to 3, characterised in that the concrete of the outer shell (3) contains expanded plastic beads.

5. A concrete container according to claims 1 to 4, characterised in that a layer (4) of non- combustible plastics materials, glass fibres or graphite fibres which are poor conductors of heat, is arranged between the inner shell (2) and the outer shell (3).

6. A concrete container according to claims 1 to 5, characterised in that the suspension means (14, 16) are joined by means of connections (15, 19) and/or deformation elements (18) which form predetermined breakage points to the reinforcement (7) of the inner shell (2).

7. A concrete container according to claims 1 to 6, characterised in that the connections (15, 19) and the deformation elements (18) are surrounded by concrete (20), of which the quality corresponds to the quality of the concrete in the outer shell (3) or by a different damping material.

8. A concrete container according to claims 1 to 7, characterised in that the suspension means (14, 16) are additionally joined to the reinforcement (8) of the outer shell (3).

## Revendications

1. Récipient en béton à armature d'acier, destiné à recevoir des substances biologiquement nuisibles, en particulier des déchets radio-actifs, constitué d'un corps de base comportant un couvercle ainsi que des dispositifs d'accrochage, caractérisé en ce qu'au moins le corps de base (1) est constitué d'une coquille intérieure (2), et d'une coquille extérieure (3), le béton de la coquille extérieure (3), plus mince, présentant une résistance à la pression plus faible que celle du béton de la coquille intérieure (2), et cette coquille intérieure (2) étant reliée avec la coquille extérieure (3) par une armature (13) comportant des points de rupture (11) et des zones de déformation (12).

2. Récipient en béton suivant la revendication 1, caractérisé en ce que la coquille extérieure (3) présente une épaisseur de 2 à 6 centimètres.

3. Récipient en béton suivant l'une ddes revendications 1 et 2, caractérisé en ce que le matériau qui constitue la coquille extérieure (3) est du béton poreux.

4. Récipient en béton suivant les revendications 1 à 3, caractérisé en ce que le béton de la coquille extérieure (3) contient des billes de mousse de matière plastique.

5. Récipient en béton suivant les revendications 1 à 4, caractérisé en ce que, entre la coquille intérieure (2) et la coquille extérieure (3), se trouve une couche de matière plastique non inflammable, mauvaise conductrice de la chaleur, des fibres de verre ou des fibres de graphite.

6. Récipient en béton suivant les revendications 1 à 5, caractérisé en ce que les dispositifs d'accrochage (14, 16) sont reliés à l'armature (7) de la coquille intérieure (2) au moyen d'un chainage (15, 19) et/ou d'éléments de déformation (18) formant des points de rupture.

7. Récipient en béton suivant les revendications 1 à 6, caractérisé en ce que les chainages (15, 19) et les éléments de déformation (18) sont entourés de béton (20) dont la qualité correspond à celle du béton de la coquille extérieure (3), ou d'un autre matériau amortissant.

8. Récipient en béton suivant les revendications 1 à 7, caractérisé en ce que les dispositifs d'accrochage (14,16) sont reliés supplémentairement avec l'armature (8) de la coquille extérieure (3).
